# EUROPÄISCHE PATENTSCHRIFT

(11) **EP 1 214 992 B1**
(45) Veröffentlichungstag und Bekanntmachung des Hinweises auf die Patenterteilung: **02.05.2003**
(21) Anmeldenummer: 01126812.5
(22) Anmeldetag: 10.11.2001
(51) Int. Cl.: B21D 28/28

(54) **Rohrperforationsvorrichtung**
Tube perforating device
Dispositif de perforation des tubes

(30) Priorität: 12.12.2000 DE 10061835
(43) Veröffentlichungstag der Anmeldung: 19.06.2002
(73) Patentinhaber: Bardenhagen, Helmut, 21684 Stade (DE)
(72) Erfinder: Bardenhagen, Helmut, 21684 Stade (DE)
(74) Vertreter: Hansen, Jochen

(56) Entgegenhaltungen:
- US-A- 1 588 200
- US-A- 2 315 437
- US-A- 4 227 393
- US-A- 4 730 392
- US-A- 4 936 013

## Beschreibung

Die Erfindung betrifft eine Wärmetauscherrohr-Perforationsvorrichtung, zur Einführung in eine Rohrleitung und zum Durchstoßen der Rohrwandung gemäß Oberbegriff des Anspruchs 1. So eine Vorrichtung ist aus der US-A-4 730 392 bekannt.

An Wärmetauschern, beispielsweise in Kraftwerken, Kühlanlagen, etc., die dichtend in einem Wärmetauscherbehälter eingepreßte Wärmetauscherrohre aufweisen, kann es aufgrund von Korrosionsschäden oder Mikrorissen zum Durchtritt von Medium von einem Kreislauf in den anderen Kreislauf kommen. Die Wärmetauscherrohre sind meist an einer oder zwei Rohrplatten in entsprechenden Aufnahmebohrungen dichtend aufgewalzt und/oder verschweißt. Ein Zugang zu den Wärmetauscherrohren ist dabei nur von der Rohrplattenstirnseite ins Innere der Wärmetauscherrohre möglich. Ein Zugriff über den Wärmetauscherbehälter auf die Außenseite der Wärmetauscherrohre ist meist nicht möglich oder erheblich erschwert, beispielsweise durch die eng beieinanderliegenden Wärmetauscherrohre.

Bei den vorgenannten Undichtigkeiten in einem Wärmetauscherrohrstrang bei derartigen Anlagen wurde bisher das betreffende defekte Rohr mit dichten Stopfen vom übrigen Wärmetauschermedium-Kreislauf abgetrennt, wobei vor Verschließen des defekten Wärmetauscherrohres das Rohr innerhalb des Wärmetauscherbehälters von der Innenseite her geschlitzt wurde. Erst danach wurde das betreffende defekte Wärmetauscherrohr durch die stirnseitig eingebrachten Stopfen vom Wärmetauschermedium-Kreislauf abgekoppelt.

Die Schlitzung des Wärmetauscherrohres wird durchgeführt, um einen plötzlichen, übermäßigen Druckaufbau innerhalb des durch die Stopfen abgetrennten Rohrabschnittes zu vermeiden. Der Schlitz soll eine für einen schnellen Druckausgleich ausreichende Querschnittsfläche am Rohr aufweisen. Dabei wird jedoch vermieden, das Rohr einseitig vollständig durchzutrennen, um unerwünschten Bewegungen dieses abgetrennten Rohrstummels und Beschädigungen innerhalb des Wärmetauscherbehälters vorzubeugen.

Bei der bisher bekannten Schlitzvorrichtung ist jedoch nachteilig, daß eine genaue Kontrolle des mit der Vorrichtung geschaffenen Öffnungsquerschnittes nur schwierig möglich ist. Ferner besteht die Gefahr, daß bei einem zu weit ausgeführten Schlitz, das betreffende Wärmetauscherrohr vollständig abgeschert wird und mithin zu einer Gefahrenquelle im Wärmetauscher führt. Darüber hinaus ist nachteilig, daß nach Ausführung eines Schlitzes durch die dabei entstehende Deformation des Wärmetauscherrohres ein Bergen der Schlitzvorrichtung erschwert wird.

Auf einem anderen Technikbereich, dem der Bohrlochtechnik, beispielsweise für Produktionsbohrungen in Ölfeldern, ist aus der US 2,315,437 eine Perforatorsonde für Bohrlochverrohrungen mit zur Erfindung ähnlichem Aufbau bekannt. Die Perforationssonde weist zwei, je um eine Achse schwenkbare Perforatorarme auf, die durch ein zylindrisches Keilelement bei einer Relativbewegung zwischen dem Keilelement und der Perforatorarmanordnung radial nach außen geschwenkt werden und die Bohrlochverrohrung durchstoßen.

Diese Vorrichtung wird jedoch über ein Bohrlochkabel (wire line) in das im wesentlichen senkrechte Bohrloch herabgelassen. Durch einen besonderen Ankermechanismus können dann die Perforatorsonde in der gewünschten Tiefe verankert und die Perforationsarme ausgeschwenkt werden. Dabei wird die zur Perforation der Bohrlochwandung erforderliche Kraft durch alternierendes, schlagartiges Ablassen und wieder Anziehen des Bohrlochkabels (wire line) und daraus resultierende "Hammerschläge" aufgebracht.

Ferner ist im Bereich der Werkzeugtechnik aus der US 4,227,393 ein Verfahren und eine Vorrichtung zum Stanzen von Öffnungen in Rohren von der Innenseite nach Außen bekannt. Auch bei dieser Vorrichtung wird die radial nach außen aufzubringende Stanzkraft über eine Relativbewegung eines keilförmig ausgebildeten Betätigungselements erzeugt. Dabei wird jedoch lediglich ein linear und radial beweglich geführter Stempel durch das Keilelement betätigt. Die zur Stanzung erforderliche Relativbewegung des Betätigungselements wird dabei durch eine pneumatische Antriebseinheit erzeugt.

Aufgabe der Erfindung ist es daher ausgehend vom eingangs genannten Stand der Technik, eine Vorrichtung zum teilweise Durchtrennen einer Rohrleitung von innen anzugeben, bei der ein definierter Öffnungsquerschnitt erbracht, eine übermäßige Deformation oder gar Abtrennung des Rohres vermieden und eine Bergung der Vorrichtung nach Betätigung erleichtert wird.

Gelöst wird diese Aufgabe durch eine Rohrperforationsvorrichtung mit den Merkmalen gemäß Anspruch 1.

Dadurch, daß die Rohrperforationsvorrichtung in einem rohrförmigen Grundkörper ein axial verschiebbares Betätigungselement und einen Schneidhebel mit Perforationsspitze aufweist, wird bei über das Betätigungselement hervorgerufener Relativbewegung zwischen dem Schneidhebel und einer Auflaufschräge am Betätigungselement oder am Grundkörper ein Ausschwenken des Schneidhebels und eine damit radial nach außen gerichtete Punktkraft zum Durchstoßen der Rohrleitungswandung erzeugt. Beim Perforationsvorgang bildet die diametral zur Perforationsspitze gegenüberliegende Rückseite des Grundkörpers das Widerlager zur Aufbringung der Druckkraft. Insbesondere bei zylindrischer Ausbildung des Grundkörpers wird die zur Perforation der Leitungswandung erforderliche Kraft auf der gegenüberliegenden Seite der Rohrleitung gleichmäßig verteilt. Es kommt nicht zu einer Verformung des Rohres, womit die Perforationsvorrichtung nach dem Perforationsvorgang wieder leicht entnehmbar ist. Aufgrund der Ausformung der Perforationsspitze wird eine Durchtrittsöffnung erzeugt, die einen vorbestimmbaren Querschnitt hat. Um eine ausreichende Druckausgleichsverbindung zwischen Innenraum und Außenraum der zu perforierenden Rohrleitung zu gewährleisten, können auf dem Rohrumfang bevorzugt gleichmäßig verteilte Perforationen, beispielsweise drei oder mehr Perforationen vorgenommen werden.

Bevorzugt ist zum axialen Verschieben des Betätigungselementes ein Betätigungszylinder vorgesehen. Bei Betätigung durch einen Druckzylinder wird eine entsprechende Druckleitung von einer außerhalb der Anlage angeordneten Druckerzeugungsvorrichtung an der Perforationsvorrichtung angeschlossen. Bei Rücksetzung des Betätigungselementes in seine Grundstellung kann auch ein Unterdruck zur unterstützenden Rückstellung des Kolbens nach dem Perforationsvorgang angelegt werden.

Wenn der Betätigungszylinder ein doppelt wirkender Hydraulikzylinder ist, dessen Kolben mit dem Betätigungselement verbunden ist, ist eine kraftbetätigte Rückstellung des Kolbens und des mit dem Kolben verbundenen Betätigungselementes möglich. Entsprechend sind zwei Druckleitungen an dem Hydraulikzylinder angeschlossen.

Wenn der Betätigungszylinder an dem Ende der Vorrichtung angeordnet ist, das bei zum Perforieren eingeführter Stellung der Vorrichtung außerhalb der Rohrleitung bleibt, bleibt der Betätigungszylinder für die Bedienperson beispielsweise für Kontrollzwecke sichtbar. Ferner kann der Zylinder ohne Einschränkungen seiner äußeren Abmessungen ausgebildet werden, womit die Vorrichtung auch für Rohrleitungen mit kleinem Durchmesser und/oder relativ großer Wandungsstärke und entsprechend erforderlicher Perforationskraft eingesetzt werden kann.

Bei der Ausführung der Rohrperforationsvorrichtung ist es möglich, die Auflaufschräge lagefest an einem Ende des rohrförmigen Grundkörpers vorzusehen und den schwenkbaren Schneidhebel am axial verschiebbaren Betätigungselement anzulenken. Bevorzugt ist jedoch die Auflaufschräge am Betätigungselement angeordnet und die Schwenkachse des Schneidhebels im Grundkörper befestigt. Damit wird eine axiale Bewegungskomponente an der Perforationsspitze beim Setzen der Vorrichtung vermieden.

Wenn ein Rückstellmittel zum Zurückschwenken des Schneidhebels nach dem Rohrperforationsvorgang in seine Grundstellung vorgesehen ist, wird eine aktive Unterstützung der Rückstellung des Schneidhebels bewirkt. Die Rückstellung kann beispielsweise mittels Federkraft erfolgen.

Bevorzugt ist das Rückstellmittel in Form einer formschlüssigen Kulissenführung an der Auflaufschräge ausgebildet, wobei bei kraftbetätigter Rückstellung des Betätigungselementes der Schneidhebel über die Kulissenführung in seine eingeschwenkte Grundstellung gebracht wird. Insbesondere bei einem doppelt wirkenden Betätigungszylinder kann nach dem Perforationsvorgang die Rückstellung des Schneidhebels in seine Grundstellung durch eine zum Perforationsvorgang entgegengesetzte Stellbewegung des Betätigungselementes erreicht werden.

Um bei weniger sprödem, elastischem Rohrmaterial eine gewünschte Rohrwandungsperforation zu erreichen, ist es vorteilhaft, daß die Perforationsspitze pyramidenförmig mit drei- oder mehreckiger Grundfläche ausgebildet ist. An den scharfen Kanten der Pyramidenflanken der Perforationsspitze reißt auch zähes Rohrwandungsmaterial auf.

Zur Verschleißminderung besteht die Perforationsspitze aus gehärtetem Stahl.

Wenn der zylindrische Grundkörper einen Außendurchmesser aufweist, der geringfügig kleiner ist als der Innendurchmesser der zu perforierenden Rohrleitung, wird die Gegenkraft zur Perforation möglichst gleichmäßig auf die Rohrwandung verteilt.

Um eine derartige Vorrichtung auch für Rohrleitungen mit größerem Innendurchmesser verwenden zu können, sind für Rohrleitungen mit größerem Innendurchmesser halbschalenförmige Distanzelemente zur bedarfsweisen Vergrößerung des Außendurchmessers der Vorrichtung vorgesehen.

Wenn formschlüssige Rastelemente an Distanzelement und Grundkörper zur Fixierung der Distanzelemente am Grundkörper bei Rotations- und Axialbewegungen in der Rohrleitung vorgesehen sind, können Distanzelemente ohne aufwendige Umrüstarbeit schnell an der Perforationsvorrichtung ausgetauscht werden, wobei ein unerwünschtes Verlieren der Distanzelemente in der bearbeiteten Rohrleitung verhindert wird.

Nachfolgend wird die Erfindung anhand eines Ausführungsbeispiels unter Bezugnahme auf die beiliegende Zeichnung detailliert beschrieben. Darin zeigt:
- Fig. 1: eine Perforationsvorrichtung im Querschnitt und
- Fig. 2: die in Fig. 1 dargestellte Perforationsvorrichtung, eingeführt in einer Rohrleitung, beim Perforationsvorgang.

In Fig. 1 ist eine Rohrperforationsvorrichtung im Querschnitt dargestellt. Die Vorrichtung weist einen rohrförmigen Grundkörper 1 auf, in dem ein in axialer Richtung verschiebbares Betätigungselement 2 geführt ist. Am in eine zu perforierende Rohrleitung einzuführenden Ende 11 des Grundkörpers 1 ist ein Stopfen 12 in den rohrförmigen Grundkörper 1 eingeschraubt.

Im Inneren des rohrförmigen Grundkörpers 1 ist nahe am Stopfen 12 ein um eine Achse 31 schwenkbarer Schneidhebel 3 angelenkt. Die Achse 31 ist im rohrförmigen Grundkörper 1 gehaltert.

Der Schneidhebel 3 weist einen Schwenkarm 32 auf, an dessen von der Achse 31 abwärtigen Ende eine Perforationsspitze 33 ausgebildet ist. Das Ende 34 des Schneidhebels 3 nahe der Achse 31 ist halbkugelförmig ausgebildet. Bei vollständig eingeschraubtem Stopfen 12 stützt sich dieses halbkugelförmige Ende 34 des Schneidhebels 3 an einer zugeordneten konkaven Stützfläche 13 des Stopfens 12 ab.

Das Betätigungselement 2 weist an seinem zum Schneidhebel 3 gewandte Ende eine Auflaufschräge 21 auf, an der eine leicht gerundete Gleitfläche 35 des Schneidhebels 3 im wesentlichen unterhalb der Perforationsspitze 33 gleitend anliegt. Die Auflaufschräge 21 hat eine Neigung von ca. 15° zur Axiallinie.

Am außenseitigen Ende 14, das beim Einführen der Vorrichtung in ein zu perforierendes Rohr außerhalb dieser Rohrleitung bleibt, ist ein Betätigungszylinder 4 am rohrförmigen Grundkörper 1 befestigt. In dem Betätigungszylinder 4 ist ein Kolben 41 aufgenommen, der mit dem Betätigungselement 2 verbunden ist. Der Betätigungszylinder 4 weist zwei Druckleitungsanschlüsse 42, 43 auf, um eine beidseitige Druckbeaufschlagung des Kolbens 41 zu ermöglichen.

In Fig. 1 ist die Rohrperforationsvorrichtung in ihrer Grundstellung mit eingeschwenktem Schneidhebel 3 dargestellt. Dabei befindet sich der Kolben 41 mit dem Betätigungselement 2 in einer in Fig. 1 rechts orientierten Stellung.

Zum Durchtritt der Perforationsspitze 33 an die Rohrinnenwandung der zu perforierenden Rohrleitung ist in dem rohrförmigen Grundkörper 1 ein entsprechend geformter Ausschnitt oder Langloch 15 vorgesehen.

Der Schneidhebel 3 weist nahe der Perforationsspitze 33 beidseitig am Schwenkarm 32 angesetzte bzw. angeformte Kulissensteine 36 auf. Die Kulissensteine 36 sind in Führungsnuten 22 geführt, die am Betätigungselement 2 nahe der Auflaufschräge 21 in entsprechenden seitlichen Flanken 23 eingeformt sind. Die Flanke 23 mit Kulissenführung 22 ist in Fig. 1, da hinter dem Schneidhebel 3 liegend, gestrichelt dargestellt.

In Fig. 2 ist die Rohrperforationsvorrichtung in einem Wärmetauscherrohr 52 eingeführt in Perforationsstellung dargestellt. In Fig. 2 ist ferner eine Rohrplatte 51 des Wärmetauschers 5 wiedergegeben, in dem das Wärmetauscherrohr 52 eingewalzt ist. Durch den ausgeschwenkten Schneidhebel 3 ist in der Wandung des Wärmetauscherrohrs 52 bereits eine Perforation 53 eingebracht.

Nachfolgend wird die Funktionsweise der Vorrichtung unter Bezugnahme auf die Fig. beschrieben.

Die Rohrperforationsvorrichtung wird mit ihrem mit Stopfen 12 versehenen Ende 11 des rohrförmigen Grundkörpers 1 in ein defektes Wärmetauscherrohr 52 eines Wärmetauschers 5 von der zugänglichen Seite der Rohrplatte 51 eingeführt. Die Perforationen in dem defekten Wärmetauscherrohr 52 müssen weit genug innenwärtig in dem Rohr ausgeführt werden, so daß nach Einsetzen von Abdichtstopfen am Rohrende weiterhin ein ungestörter Druckausgleich zwischen Wärmetauscherraum und Innenraum des Wärmetauscherrohres möglich ist. Entsprechend ist die Länge des rohrförmigen Grundkörpers bzw. die Position der Perforationsspitze 33 an der Vorrichtung auszubilden.

Wenn die ordnungsgemäße Position der Vorrichtung in dem Wärmetauscherrohr 52 gegeben ist, wird der Betätigungszylinder 4 durch Druckbeaufschlagung über Druckleitungsanschluß 42 betätigt. Der Kolben 41 wird nun vom druckbeaufschlagten Hydraulikmedium von der in Fig. 1 dargestellten Stellung in die in Fig. 2 dargestellte Stellung gebracht. Dabei wirkt der Kolben 41 direkt auf das damit verbundene Betätigungselement 2, an dessen innenwärtigem Ende die Auflaufschräge 21 ein Herausschwenken des Schneidhebels 3 bewirkt.

Dabei gleitet die leicht gewölbte Gleitfläche 35 des Schneidhebels 3 an der Auflaufschräge 21 entlang, so daß der Schneidhebel 3 mit seinem Schwenkarm 32 um die Schwenkachse 31 verschwenkt wird und sich durch den langlochartigen Ausschnitt 15 gegen die Innenseite des Wärmetauscherrohres 52 anlegt.

Aufgrund einer bevorzugten flachen Neigung der Auflaufschräge 21 von etwa 10° bis 20° wird eine hohe Druckkraft über die Gleitfläche 35 auf die Perforationsspitze 33 übertragen.

Bei weiterer Druckbeaufschlagung im Betätigungszylinder 4 über Druckleitungsanschluß 42 wird die an der Perforationsspitze wirkende Druckkraft weiter erhöht, was schließlich zur gewünschten Perforation 53 des Wärmetauscherrohres 52 führt. Die Gegenkraft zu der von der Perforationsspitze 33 aufgebrachten Punktkraft verteilt sich über den rohrförmigen Grundkörper 1 gleichmäßig auf der zur Perforation 53 radial gegenüberliegenden Gegenseite des Wärmetauscherrohres 52, so daß hier keine Deformationen auftreten.

Um den Schneidhebel 3 mit der Perforationsspitze 33 wieder in seine Grundstellung zu bringen, wird nun der Druckleitungsanschluß 43 des Betätigungszylinders 4 druckbeaufschlagt. Folglich verschiebt sich der Kolben 41 von seiner in Fig. 2 dargestellten linken Stellung in die in Fig. 1 dargestellte rechte Stellung (Grundstellung). Dabei wird das Betätigungselement 2 unmittelbar in Verbindung mit dem Kolben 41 in axialer Richtung zurückgesetzt, wobei der Schneidhebel 3 mittels der angeformten Kulissensteine 36 über die in zwei Flanken 23 des Betätigungselementes 2 eingeformten Kulissenführungen 22 kraftbetätigt in seine Grundstellung eingeschwenkt wird.

Nun kann die Perforationsvorrichtung zum weiteren Einbringen von Perforationsöffnungen in dem Rohr verdreht werden. Nach Abschluß der gewünschten Perforationen kann die Vorrichtung nach Rückstellung in ihre Grundstellung aus dem Wärmetauscherrohr 52 herausgezogen werden.

### Bezugszeichenliste

- 1: rohrförmiger Grundkörper
- 11: innenwärtiges Ende
- 12: Stopfen
- 13: konkave Stützfläche
- 14: außenwärtiges Ende
- 15: Ausschnitt, Langloch

- 2: Betätigungselement
- 21: Auflaufschräge
- 22: Führungsnut, Kulissenführung
- 23: Flanke

- 3: Schneidhebel
- 31: Achse
- 32: Schwenkarm
- 33: Perforationsspitze
- 34: halbkugelförmiges Ende
- 35: Gleitfläche
- 36: Kulissenstein

- 4: Betätigungszylinder
- 41: Kolben
- 42: Druckleitungsanschluß
- 43: Druckleitungsanschluß

- 5: Wärmetauscher
- 51: Rohrplatte
- 52: Wärmetauscherrohr
- 53: Perforation

## Patentansprüche

1. Wärmetauscherrohr-Perforationsvorrichtung mit einem rohrförmigen Grundkörper (1), der in eine Rohrleitung (52) einführbar ist, **dadurch gekennzeichnet, daß** im Grundkörper ein Betätigungselement (2) in axialer Richtung verschiebbar und ein Schneidhebel (3) mit Perforationsspitze (33) in im wesentlichen radialer Richtung schwenkbar gelagert sind, wobei zum axialen Verschieben des Betätigungselementes (2) ein Betätigungszylinder (4) vorgesehen ist, und wobei der Schneidhebel (3) über eine Auflaufschräge (21) am Betätigungselement (2) oder am Grundkörper (1) bei Relativbewegung zwischen diesen in radialer Richtung ausgeschwenkt wird und die Perforationsspitze (33) die Wandung der Rohrleitung (52) durchstößt.

2. Wärmetauscherrohr-Perforationsvorrichtung nach Anspruch 1, **dadurch gekennzeichnet, daß** der Betätigungszylinder (4) ein doppelt wirkender Hydraulikzylinder ist, dessen Kolben (41) mit dem Betätigungselement (2) verbunden ist.

3. Wärmetauscherrohr-Perforationsvorrichtung nach Anspruch 1 oder 2, **dadurch gekennzeichnet, daß** der Betätigungszylinder (4) an dem Ende (14) des Grundkörpers (1) angeordnet ist, das bei zum Perforieren eingeführter Stellung der Vorrichtung außerhalb der Rohrleitung (52) bleibt.

4. Wärmetauscherrohr-Perforationsvorrichtung nach einem der vorangehenden Ansprüche, **dadurch gekennzeichnet, daß** die Auflauffschräge (21) am Betätigungselement (2) angeordnet und die Schwenkachse (31) des Schneidhebels (3) im Grundkörper (1) gehaltert ist.

5. Wärmetauscherrohr-Perforationsvorrichtung nach einem der vorangehenden Ansprüche, **dadurch gekennzeichnet, daß** ein Rückstellmittel (22, 36) zum Zurückschwenken des Schneidhebels (3) nach dem Rohrperforationsvorgang in seine Grundstellung vorgesehen ist.

6. Wärmetauscherrohr-Perforationsvorrichtung nach Anspruch 5, **dadurch gekennzeichnet, daß** das Rückstellmittel in Form einer formschlüssigen Kulissenführung (22) an der Auflaufschräge (21) ausgebildet ist, wobei bei kraftbetätigter Rückstellung des Betätigungselementes (2) der Schneidhebel (3) über die Kulissenführung (22) in seine eingeschwenkte Grundstellung gebracht wird.

7. Wärmetauscherrohr-Perforationsvorrichtung nach einem der vorangehenden Ansprüche, **dadurch gekennzeichnet, daß** die Perforationsspitze (33) pyramidenförmig mit drei- oder mehreckiger Grundfläche ausgebildet ist.

8. Wärmetauscherrohr-Perforationsvorrichtung nach Anspruch 7, **dadurch gekennzeichnet, daß** die Perforationsspitze (33) aus gehärtetem Stahl besteht.

9. Wärmetauscherrohr-Perforationsvorrichtung nach einem der vorangehenden Ansprüche, **dadurch gekennzeichnet, daß** der zylindrische Grundkörper (1) einen Außendurchmesser aufweist, der geringfügig kleiner ist als der Innendurchmesser der zu perforierenden Rohrleitung (52).

10. Wärmetauscherrohr-Perforationsvorrichtung nach Anspruch 9, **dadurch gekennzeichnet, daß** für Rohrleitungen mit größerem Innendurchmesser halbschalenförmige Distanzelemente zur bedarfsweisen Vergrößerung des Außendurchmessers der Vorrichtung vorgesehen sind.

11. Wärmetauscherrohr-Perforationsvorrichtung nach Anspruch 10, **dadurch gekennzeichnet, daß** formschlüssige Rastelemente an Distanzelement und Grundkörper (1) zur Fixierung der Distanzelemente am Grundkörper (1) bei Rotations- und Axialbewegungen in der Rohrleitung vorgesehen sind.

## Claims

1. A heat-exchanger pipe perforation device with a tubular base body (1) which can be inserted into a pipeline (52), **characterized in that** an actuating element (2) is mounted so as to be displaceable in the axial direction and a cutter lever (3) with a perforation tip (33) is mounted so as to be pivotable in a substantially radial direction in the base body, wherein an actuating cylinder (4) is provided for displacing the actuating element (2) axially, and wherein the cutter lever (3) is swung out in the radial direction by way of a run-up slope (21) on the actuating element (2) or on the base body (1) in the event of relative movement between the latter, and the perforation tip (33) pierces the wall of the pipeline (52).

2. A heat-exchanger pipe perforation device according to Claim 1, **characterized in that** the actuating cylinder (4) is a double-acting hydraulic cylinder, the piston (41) of which is connected to the actuating element (2).

3. A heat-exchanger pipe perforation device according to Claim 1 or 2, **characterized in that** the actuating cylinder (4) is arranged at the end (14) of the base body (1) which remains outside the pipeline (52) when the device is in the inserted position for perforation.

4. A heat-exchanger pipe perforation device according to one of the preceding Claims, **characterized in that** the run-up slope (21) is arranged on the actuating element (2) and the pivot axis (31) of the cutter lever (3) is situated in the base body (1).

5. A heat-exchanger pipe perforation device according to one of the preceding Claims, **characterized in that** a restoring means (22, 36) is provided for pivoting the cutter lever (3) back into its normal position after the pipe-perforation procedure.

6. A heat-exchanger pipe perforation device according to Claim 5, **characterized in that** the restoring means is constructed in the form of a slotted guide (22) with positive locking on the run-up slope (21), wherein in the event of the restoration of the actuating element (2) being actuated by force the cutter lever (3) is moved into its pivoted-in normal position by way of the slotted guide (22).

7. A heat-exchanger pipe perforation device according to one of the preceding Claims, **characterized in that** the perforation tip (33) is pyramidal with a triangular or polygonal base.

8. A heat-exchanger pipe perforation device according to Claim 7, **characterized in that** the perforation tip (33) consists of hardened steel.

9. A heat-exchanger pipe perforation device according to one of the preceding Claims, **characterized in that** the cylindrical base body (1) has an external diameter which is slightly smaller than the internal diameter of the pipeline (52) to be perforated.

10. A heat-exchanger pipe perforation device according to Claim 9, **characterized in that** spacer elements in the shape of half shells for enlarging the external diameter of the device if necessary are provided for pipelines with a relatively large internal diameter.

11. A heat-exchanger pipe perforation device according to Claim 10, **characterized in that** catch elements with positive locking are provided on the spacer element and the base body (1) for fixing the spacer elements to the base body (1) during rotational and axial movements in the pipeline.

## Revendications

1. Dispositif de perforation de tubes d'échangeur de chaleur avec un corps principal (1) tubulaire qui peut être introduit dans une conduite (52), **caractérisé en ce qu'**un élément d'actionnement (2) peut coulisser en direction axiale dans le corps principal et un levier de coupe (3) avec une pointe de perforation (33) est disposé pivotant essentiellement dans la direction radiale, un cylindre d'actionnement (4) étant prévu pour le déplacement axial de l'élément d'actionnement (2) et le levier de coupe (3) étant basculé en direction radiale sur un plan incliné (21) situé sur l'élément d'actionnement (2) ou sur le corps principal (1) lors d'un mouvement relatif de ceux-ci et la pointe de perforation (33) perforant la paroi de la conduite (52).

2. Dispositif de perforation de tubes d'échangeur de chaleur selon la revendication 1, **caractérisé en ce que** le cylindre d'actionnement (4) est un cylindre hydraulique à double action dont le piston (41) est relié à l'élément d'actionnement (2).

3. Dispositif de perforation de tubes d'échangeur de chaleur selon la revendication 1 ou 2, **caractérisé en ce que** le cylindre d'actionnement (4) est disposé à l'extrémité (14) du corps principal (1) qui reste en dehors de la conduite (52) en position introduite du dispositif de perforation.

4. Dispositif de perforation de tubes d'échangeur de chaleur selon l'une des revendications précédentes, **caractérisé en ce que** le plan incliné (21) est disposé sur l'élément d'actionnement (2) et l'axe de basculement (31) du levier de coupe (3) est fixé dans le corps principal (1).

5. Dispositif de perforation de tubes d'échangeur de chaleur selon l'une des revendications précédentes, **caractérisé en ce qu'**un moyen de rappel (22, 36) est prévu pour le basculement de retour du levier de coupe (3) dans sa position normale après le processus de perforation du tube.

6. Dispositif de perforation de tubes d'échangeur de chaleur selon la revendication 5, **caractérisé en ce que** le moyen de rappel a la forme d'un guide de coulissement par emboîtement de forme (22) situé sur le plan incliné (21), le levier de coupe (3) étant ramené à sa position de base basculée à l'intérieur lors du retour de l'élément d'actionnement (2) entraîné par l'application d'une force en passant sur le guide de coulissement (22).

7. Dispositif de perforation de tubes d'échangeur de chaleur selon l'une des 5 revendications précédentes, **caractérisé en ce que** la pointe de perforation (33) a une forme pyramidale avec une base triangulaire ou polygonale.

8. Dispositif de perforation de tubes d'échangeur de chaleur selon la revendication 7, **caractérisé en ce que** la pointe de perforation (33) est en acier durci.

9. Dispositif de perforation de tubes d'échangeur de chaleur selon l'une des revendications précédentes, **caractérisé en ce que** le diamètre extérieur du corps principal cylindrique (1) est légèrement plus petit que le diamètre intérieur de la conduite à perforer (52).

10. Dispositif de perforation de tubes d'échangeur de chaleur selon la revendication 9, **caractérisé en ce que** des éléments d'écartement en forme de demi-coquilles sont prévus pour les conduites ayant un diamètre intérieur plus important pour augmenter selon les besoins le diamètre extérieur du dispositif.

11. Dispositif de perforation de tubes d'échangeur de- chaleur selon la revendication 10, **caractérisé en ce que** des éléments d'arrêt par emboîtement de forme sont prévus sur les éléments d'écartement et le corps principal (1) pour fixer les éléments d'écartement au corps principal (1) par des mouvements de rotation et de déplacement axial dans la conduite.
